# FASCICULE DE BREVET EUROPEEN

(11) **EP 0 630 805 B1**
(45) Date de publication et mention de la délivrance du brevet: **27.08.1997**
(21) Numéro de dépôt: 94401369.7
(22) Date de dépôt: 17.06.1994
(51) Int. Cl.: B63C 9/04, A61G 1/00

(54) **Civière flottante, destinée notamment à la récupération des blessés en mer**
Schwimmende Krankentrage, insbesondere zur Rettung Veletzter auf See
Floating stretcher, especially for the rescue of injured persons at sea

(30) Priorité: 21.06.1993 FR 9307484
(43) Date de publication de la demande: 28.12.1994
(73) Titulaire: Daouk, Antar, F-75016 Paris (FR)
(72) Inventeur: Daouk, Antar, F-75016 Paris (FR)
(74) Mandataire: Chameroy, Claude

(56) Documents cités:
- CA-A- 1 118 819
- CH-A- 182 831
- GB-A- 103 773
- GB-A- 1 430 597
- GB-A- 2 041 764
- US-A- 3 886 606
- US-A- 4 060 079
- US-A- 4 347 635

## Description

La présente invention concerne une civière flottante, destinée notamment à la récupération des blessés en mer, du type comprenant une armature métallique hélitreuillable supportant une plaque en matériau composite assurant la flottabilité de l'ensemble.

De telles civières flottantes sont en particulier utilisées par l'armée ou la protection civile pour récupérer au moyen d'hélicoptères des pilotes blessés tombés en mer. Il existe à l'heure actuelle plusieurs civières de ce genre, mais dont aucune ne donne véritablement entière satisfaction, en raison notamment de leur encombrement relativement important, ce qui pose des problèmes de stockage et de transport.

La présente invention a donc pour but principal de remédier à cet inconvénient et, pour ce faire, elle a pour objet une civière flottante du type susmentionné qui se caractérise essentiellement en ce que la plaque et l'armature sont articulées dans leur partie médiane, afin que l'ensemble puisse être replié sur lui-même dans le sens de la longueur.

Ainsi, la civière présente un encombrement réduit qui facilite à la fois son stockage et son transport en hélicoptère ou à dos d'homme.

Dans une forme de réalisation particulière de l'invention, l'armature métallique est essentiellement constituée par un tube principal rigide cintré au niveau de la tête du blessé et dont les deux branches s'étendent sensiblement en parallèle jusqu'au niveau des pieds, chacune des branches de ce tube étant pourvue dans sa partie médiane d'une articulation et d'un moyen de blocage de cette articulation permettant de rigidifier l'armature en position dépliée.

De préférence, l'articulation est constituée par une biellette montée pivotante sur chaque portion de branche au moyen d'un axe, tandis que le moyen de blocage est constitué par une bague femelle montée coulissante sur l'une des portions de branche et venant se visser sur une bague mâle, prévue sur l'autre portion de branche, en enserrant la biellette.

Quant à la plaque en matériau composite, elle est réalisée en deux parties rigides reliées l'une à l'autre par deux articulations disposées sur les côtés, un moyen de blocage de ces articulations étant prévu pour rigidifier ladite plaque en position dépliée.

De préférence, l'articulation est constituée par une biellette montée pivotante sur chacune des parties de plaque au moyen d'un axe, tandis que le moyen de blocage est constitué par un profilé en U monté coulissant et venant en prise sur les bords contigus des deux parties de plaque de part et d'autre de l'articulation.

Grâce à cet ensemble de dispositions, la civière flottante selon l'invention peut être aisément pliée ou dépliée en fonction des besoins, tout en ayant une très bonne rigidité en position dépliée d'utilisation.

Avantageusement, la plaque en matériau composite épouse la forme du tube principal de l'armature et comporte une face supérieure parfaitement plane, tandis que sa face inférieure est munie d'un renflement au niveau de la tête qui se prolonge vers les pieds par deux chevrons longitudinaux parallèles.

Cette forme particulière de la plaque de matériau composite permet à la civière toute équipée jetée à l'eau de se retourner automatiquement dans le bon sens et de flotter alors dans une position inclinée à environ 45°, ce qui facilite considérablement la récupération du blessé, ce dernier flottant approximativement dans la même position du fait de son gilet de sauvetage.

De plus, la plaque en matériau composite est fixée de manière amovible sur l'armature métallique au moyen d'un évidement prévu en partie frontale, venant en prise sur la partie cintrée du tube principal, et de deux broches supportées par l'armature et venant en prise dans des perçages latéraux prévues à cet effet dans la plaque au niveau des pieds.

Il est ainsi possible, une fois le blessé récupéré et ramené à terre, de déverrouiller la plaque de l'armature et de maintenir le blessé sur la plaque afin de l'emmener directement vers des moyens radiographiques, tandis que l'armature peut être équipée d'une nouvelle plaque en vue d'un autre sauvetage. A cet effet, la plaque est avantageusement prévue radiotransparente.

De préférence également, l'armature métallique est pourvue à sa partie inférieure d'un tube secondaire de plus faible diamètre, relié au tube principal par des tubes de jonction et s'étendant parallèlement à celui-ci le long de ses deux branches afin de former deux patins de luge, ce tube secondaire étant interrompu au niveau de chacune des articulations du tube principal.

Ces patins de luge facilitent évidemment l'introduction de la civière chargée du blessé dans l'hélicoptère de sauvetage, sans pour autant entraver sa capacité de pliage.

D'autres caractéristiques et avantages de l'invention ressortiront de la description qui va suivre d'un exemple de réalisation non limitatif, faite en regard des dessins annexés dans lesquels :
- la figure 1 est une vue de dessus d'une civière flottante conforme à l'invention;
- la figure 2 est une vue de côté de cette civière ;
- la figure 3 est une vue de côté de la civière repliée ;
- la figure 4 est une vue en bout de la civière repliée ;
- la figure 5 est une vue de détail de l'articulation de la plaque de matériau composite équipant la civière ; et
- la figure 6 est une vue de détail en coupe suivant la ligne VI-VI de la figure 5.

La civière représentée sur les figures 1 et 2 se compose principalement d'une armature métallique 1 supportant une plaque en matériau composite 2 qui assure la flottabilité de l'ensemble. Cette civière est en effet destinée à recueillir des blessés ou des naufragés tombés en mer, en particulier des pilotes d'avion. Il va de soi cependant qu'une telle civière peut également être utilisée dans n'importe quel milieu aquatique, lac ou rivière, et ce aussi bien par l'armée que par la protection civile.

L'armature métallique 1 est essentiellement constituée par un tube principal rigide 3 en inox, cintré au niveau de la partie entourant la tête du blessé, comme représenté en 4, et dont les deux branches 5 s'étendent sensiblement en parallèle jusqu'au niveau des pieds sur une longueur d'environ 2 mètres.

Conformément à l'invention, chacune des branches 5 du tube principal 3 est pourvue dans sa partie médiane d'une articulation 6 permettant à la civière de se replier sur elle-même, comme représenté sur les figures 3 et 4. Cette articulation 6 est constituée ici par une biellette 7 montée pivotante sur chaque portion de branche au moyen d'un axe 8. Un moyen de blocage constitué par une bague femelle 9 montée coulissante sur l'une des portions de branche 5 et venant se visser sur une bague mâle 10 fixée sur l'autre portion de branche, en enserrant la biellette 7, permet de rigidifier l'armature 1 dans sa position dépliée d'utilisation.

L'armature métallique 1 est également pourvue à sa partie inférieure de deux tubes secondaires 11 de plus faible diamètre, reliés au tube principal 3 par des tubes de jonction 12 et qui s'étendent parallèlement à celui-ci le long des deux branches 5. Les extrémités de ces deux tubes 11sont relevées et soudées au tube principal 3, formant ainsi deux patins de luge. Bien entendu, les tubes 11 sont coupés au niveau des articulations à biellette 6, comme représenté en 13, afin de ne pas entraver le pliage de l'armature, mais forment néanmoins des patins continus facilitant l'introduction de la civière à l'intérieur de l'hélicoptère de sauvetage, en permettant au treuilliste de faire glisser la civière sur le bord de la porte cargo.

Les tubes 11 des patins de luge sont par ailleurs reliés ensemble par des tubes transversaux tels que 14 qui donnent à l'armature 1 sa rigidité latérale. Cette armature présente ainsi une certaine profondeur permettant d'accommoder la plaque de matériau composite 2 destinée à supporter le blessé.

L'armature métallique 1 comprend également, du côté de la tête, un arceau 15 soudé au tube principal 3 et relié à la partie cintrée 4 de celui-ci par des tubes de jonction 16. Cet arceau est destiné à protéger la tête ou le casque du blessé lors de son transport sur la civière.

A l'autre extrémité de l'armature se trouve un cale-pied extensible 17, monté coulissant dans des fourreaux 18 soudés sur le bord intérieur des deux branches 5 du tube principal 3. Un moyen de verrouillage non représenté, constitué par exemple par des broches quart de tour, est en outre prévu pour bloquer ce cale-pied, soit dans sa position rétractée, soit dans sa position d'extension.

De petits tubes 19 et 20 sont également soudés sur les deux branches 5 du tube principal 3 de manière à faire saillie vers le haut, réalisant ainsi une protection latérale du blessé transporté au niveau des épaules et des tibias.

Aux quatre extrémités de la civière et sur le tube principal 3 sont soudés des anneaux 21 pour la fixation d'élingues. Ces anneaux 21 sont disposés de telle sorte que lorsque la civière est hélitreuillée, la pantoire brélant la civière met celle-ci automatiquement dans une position inclinée sensiblement à 45°. Le blessé arrimé sur la plaque de matériau composite 2 conserve ainsi une position relativement stable.

Enfin, l'armature métallique 1 est également équipée, à l'avant d'une paire de poignées extensibles 22, et à l'arrière d'une paire de poignées extensibles 23, ce qui permet, le cas échéant, de transformer la civière en brancard. Les poignées avant 22 sont montées coulissantes dans des fourreaux 24 soudés sur le bord inférieur du tube principal 3, tandis que les poignées arrière 23 sont montées coulissantes directement dans les extrémités des deux branches 5 de ce même tube principal.

Quant à la plaque de matériau composite 2, elle est réalisée en deux parties rigides 25 et 26, reliées l'une à l'autre par des articulations 27 disposées sur les côtés. Ces articulations sont constituées ici, comme on peut le voir plus clairement sur les figures 5 et 6, par une biellette 28 montée pivotante sur chacune des parties 25 et 26 de la plaque 2 au moyen d'un axe 29. La plaque 2 peut ainsi se replier sur elle-même selon un mouvement cinématique étudié, conjointement avec le repliement de l'armature 1, comme illustré sur les figures 3 et 4. Un moyen de blocage, constitué par un profilé en U 30 monté coulissant sur la partie de plaque 26, permet de rigidifier la plaque 2 dans sa position dépliée en venant en prise sur les bords contigus des deux parties de plaque 25 et 26, de part et d'autre de l'articulation 27.

La plaque en matériau composite 2 épouse étroitement la forme du tube principal 3 de l'armature 1 sans faire saillie à l'extérieur et se trouve ainsi parfaitement protégée contre les chocs. Sa face supérieure est parfaitement plane, tandis que sa face inférieure présente à l'avant un renflement relativement important 31 qui se prolonge vers l'arrière par deux chevrons longitudinaux parallèles 32. Cette forme particulière, qui a fait l'objet d'une longue étude, permet à la civière, lorsqu'elle est jetée à l'eau, de se retourner automatiquement dans le bon sens et de prendre alors une position inclinée à environ 45°, l'extrémité supérieure de la civière se trouvant hors de l'eau sur environ 50 cm. Cette flottabilité à 45° est assurée lorsque la civière est équipée de tous ses accessoires nécessaires à l'hélitreuillage, c'est-à-dire une pantoire et un bout d'environ 50 mètres, le tout pesant environ 3 kg.

Selon une autre caractéristique de l'invention, la plaque de matériau composite 2 est fixée de manière amovible sur l'armature métallique 1. A cet effet, la partie avant de la plaque est pourvue d'un évidement venant en prise sur la partie cintrée 4 du tube principal 3, tandis que la partie arrière est pourvue de deux oreilles 33 percées d'un trou dans lequel vient en prise une broche quart de tour 34 supportée par l'armature.

Grâce à cette disposition, il est possible, une fois le blessé récupéré et ramené à terre, de déverrouiller rapidement la plaque 2 de l'armature 1 pour transporter le blessé sur la plaque 2 vers des moyens radiographiques appropriés. A cette fin, la plaque est équipée de sangles 35 permettant d'y arrimer directement le blessé, indépendamment de l'armature 1, ainsi que de quatre poignées de transport souples 36. De préférence, les sangles 35 seront pourvues d'un système d'attache rapide dont la partie femelle sera fixée à la plaque, permettant ainsi au sauveteur d'arrimer le blessé sur la plaque avec une seule main. De plus, le matériau composite constituant la plaque sera avantageusement prévu radiotransparent, ce qui permettra de radiographier le blessé sans avoir à le déplacer inutilement.

On voit donc en définitive que la civière flottante selon l'invention présente de nombreux avantages par rapport à celles existant actuellement.

Elle est tout d'abord pliante, grâce à ses articulations à biellettes 6 et 27, ce qui facilite considérablement son stockage, ainsi que son transport, éventuellement à dos d'homme. En position dépliée d'utilisation, elle présente néanmoins une très bonne rigidité, grâce à ses moyens de blocage 9-10 et 30.

De plus, lorsqu'elle est jetée à l'eau, dans n'importe quelle position, elle se retourne dans le bon sens et retrouve en moins d'une minute sa position de flottaison inclinée à environ 45° qu'elle conserve ensuite en permanence quel que soit l'état de la mer. Ceci est dû à la forme particulière de la plaque de matériau composite 2 et permet, en cas de fractures ou de blessures graves à la colonne vertébrale, d'arrimer le blessé sur la civière dans la position exacte de flottaison qu'il occupe avec son gilet de sauvetage. Celui-ci est ensuite hissé jusqu'à l'hélicoptère de sauvetage dans la même position et à partir de cet instant, plus aucun mouvement ne sera nécessaire au blessé jusqu'aux moyens radiographiques de l'hôpital.

Une fois arrivé à terre, la civière se transforme éventuellement en brancard, grâce à ses poignées extensibles 22 et 23, puis la plaque de matériau composite 2, solidaire du blessé, est déverrouillée de l'armature 1 en escamotant simplement les deux broches quart de tour 34 prévues à cet effet. L'armature 1 peut alors être équipée d'une nouvelle plaque en vue d'un autre sauvetage, tandis que le blessé est acheminé dans les meilleures conditions vers un hôpital, toujours sur sa plaque de matériau composite, au moyen des poignées de transport 36, tout en étant fermement maintenu sur celle-ci par les sangles 35.

## Revendications

1. Civière flottante, destinée notamment à la récupération des blessés en mer, du type comprenant une armature métallique hélitreuillable (1) supportant une plaque en matériau composite (2) assurant la flottabilité de l'ensemble, caractérisée en ce que la plaque (2) et l'armature (1) sont articulées (27, 6) dans leur partie médiane, afin que l'ensemble puisse être replié sur lui-même dans le sens de la longueur.

2. Civière flottante selon la revendication 1, caractérisée en ce que l'armature métallique (1) est essentiellement constituée par un tube principal rigide (3) cintré au niveau de la tête du blessé et dont les deux branches (5) s'étendent sensiblement en parallèle jusqu'au niveau des pieds, chacune des branches (5) de ce tube (3) étant pourvue dans sa partie médiane d'une articulation (6) et d'un moyen de blocage (9-10) de cette articulation (6) permettant de rigidifier l'armature (1) en position dépliée.

3. Civière flottante selon la revendication 2, caractérisée en ce que l'articulation (6) est constituée par une biellette (7) montée pivotante sur chaque portion de branche (5) au moyen d'un axe (8), tandis que le moyen de blocage est constitué par une bague femelle (9) montée coulissante sur l'une des portions de branche et venant se visser sur une bague mâle (10), prévue sur l'autre portion de branche, en enserrant la biellette (7).

4. Civière flottante selon l'une quelconque des revendications 1 à 3, caractérisée en ce que la plaque en matériau composite (2) est réalisée en deux parties rigides (25, 26) reliées l'une à l'autre par deux articulations (27) disposées sur les côtés, un moyen de blocage (30) de ces articulations (27) étant prévu pour rigidifier ladite plaque (2) en position dépliée.

5. Civière flottante selon la revendication 4, caractérisée en ce que l'articulation (27) est constituée par une biellette (28) montée pivotante sur chacune des parties de plaque (25, 26) au moyen d'un axe (29), tandis que le moyen de blocage est constitué par un profilé en U (30) monté coulissant et venant en prise sur les bords contigus des deux parties de plaque (25, 26) de part et d'autre de l'articulation (27).

6. Civière flottante selon l'une quelconque des revendications 2 à 5, caractérisée en ce que la plaque en matériau composite (2) épouse la forme du tube principal (3) de l'armature (1) et comporte une face supérieure parfaitement plane, tandis que sa face inférieure est munie d'un renflement (31) au niveau de la tête qui se prolonge vers les pieds par deux chevrons longitudinaux parallèles (32).

7. Civière flottante selon l'une quelconque des revendications 2 à 6, caractérisée en ce que la plaque en matériau composite (2) est fixée de manière amovible sur l'armature métallique (1) au moyen d'un évidement prévu en partie frontale, venant en prise sur la partie cintrée (4) du tube principal (3), et de deux broches (34) supportées par l'armature (1) et venant en prise dans des perçages latéraux (33) prévus à cet effet dans la plaque (2) au niveau des pieds.

8. Civière flottante selon l'une quelconque des revendications 2 à 7, caractérisée en ce que l'armature métallique (1) est pourvue à sa partie inférieure d'un tube secondaire (11) de plus faible diamètre, relié au tube principal par des tubes de jonction (12) et s'étendant parallèlement à celui-ci le long de ses deux branches (5) afin de former deux patins de luge, ce tube secondaire étant interrompu (13) au niveau de chacune des articulations (6) du tube principal (3).

9. Civière flottante selon l'une quelconque des revendications 2 à 8, caractérisée en ce qu'elle comporte un protège-tête constitué par un arceau (15) fixé sur l'armature (1) au niveau de la partie cintrée (4) du tube principal (3) et relié à cette partie cintrée (4) par des tubes de jonction (16).

10. Civière flottante selon l'une quelconque des revendications 2 à 9, caractérisée en ce qu'elle comporte en outre un cale-pied extensible (17) monté coulissant dans des fourreaux (18) fixés à l'armature (1) au niveau des extrémités des deux branches (5) du tube principal (1), un moyen de verrouillage étant prévu pour bloquer ce cale-pied (17), soit dans sa position d'extension, soit dans sa position rétractée.

11. Civière flottante selon l'une quelconque des revendications 2 à 10, caractérisée en ce qu'elle comporte en outre, au niveau des pieds et de la tête, des poignées extensibles (22, 23) permettant de transformer la civière en brancard, les poignées de tête (22) étant montées coulissantes dans des fourrreaux (24) fixés sur le tube principal (3) de l'armature (1), de part et d'autre de la partie cintrée (4), tandis que les poignées de pied sont montées coulisantes directement dans les extrémités des deux branches parallèles (5) de ce tube principal (3).

12. Civière flottante selon l'une quelconque des revendications 1 à 11, caractérisée en ce que la plaque en matériau composite (2) est équipée de sangles (35) pour la fixation du blessé et de poignées de transport (36).

## Claims

1. A floating stretcher designed, in particular, for the recovery of injured persons at sea, of the type comprising a metallic framework (1) capable of being winched by a helicopter, supporting a panel (2) of composite material, that ensures the buoyancy of the assembly, characterized in that said panel (2) and framework (1) are hingedly connected (27, 6) at their median portion so that the assembly can be folded back on itself lengthwise.

2. The floating stretcher according to claim 1, characterized in that the metallic framework (1) comprises essentially a rigid main tube (3) bent in the area of the injured person's head and two limbs (5) which extend substantially parallel to the area of the feet of the person, each of the limbs (5) of said tube (3) being provided in its median portion with a hinge (6) and a means (9-10) for locking said hinge (6) to render the framework (1) rigid in an unfolded position.

3. The floating stretcher according to claim 2, characterized in that the hinge (6) comprises a link (7) pivotally mounted to each limb portion (5) by a pin (8), and the loacking means comprises a female ring (9) slidably mounted of one of the limb portions and threadably engagable with a male ring (10) provided on the other limb portion, by clasping link (7).

4. The floating stretcher according to any of claims 1 to 3, characterized in that the panel (2) of composite material is made of two rigid portions (25, 26) hinged to one another by two hinges (27) disposed laterally, a means (30) for locking said hinges (27) being provided to render said panel (2) rigid in an unfolded position.

5. The floating stretcher according to claim 4, characterized in that the hinge (27) comprises a link (28) pivotally mounted to each of the panel portions (25, 26) by a pin (29), and the locking means comprises a U-channel (30) slidably mounted and engagable with contiguous edges of the two panel portions (25, 26) on either side of the hinge (27).

6. The floating stretcher according to any of claims 2 to 5, characterized in that the panel (2) of composite material mates with the shape of the main tube (3) of the framework (1) and has a perfectly plane upper face, while its lower face has a bulging portion (31) in the area of the head of the person that extends towards the area of the feet by two parallel, longitudinal chevrons (32).

7. The floating stretcher according to any of claims 2 to 6, characterized in that the panel (2) of composite material is removably fixed to the metallic framework (1) by a recess provided on a front portion that engages the bent portion (4) of the main tube (3), and by two pins (34) on the limb portions that engage in lateral holes (33) provided in the panel (2) in the area of the feet.

8. The floating stretcher according to any of claims 2 to 7, characterized in that the metallic framework (1) has on a lower portion thereof a secondary tube (11) of smaller diameter connected to the main tube by junction tubes (12) and extending parallel to the main tube along the two limbs (5) thereof so as to form two sled runners, the secondary tube being interrupted (13) at each of the hinges (6) of the main tube (3).

9. The floating stretcher according to any of claims 2 to 8, characterized in that it comprises a hoop (15) fixed to the framework (1) in the area of the bent portion (4) of the main tube (3) and connected to it by junction tubes (16) to protect the head of the injured person.

10. The floating stretcher according to any of claims 2 to 9, characterized in that it further includes an extendable foot-rest (17) mounted slidably in sheaths (18) fixed to the framework (1) at the ends of the two limbs (5) of the main tube (3), a locking means being provided to lock said foot-rest (17) either in its extended position or in its retracted position.

11. The floating stretcher according to any of claims 2 to 10, characterized in that it further includes extendable handles (22, 23) in the area of the feet and of the head of the person enabling the stretcher to be transported manually, the handles (22) at the head area being slidably mounted in sheaths (24) fixed to the main tube (3) of the framework (1), on either side of the bent portion (4), while the handles at the feet area are slidably mounted in the ends of the two parallel limbs (5) of said main tube (3).

12. The floating stretcher according to any of claims 1 to 11, characterized in that the panel (2) of composite material has straps (35) for securing the injured person, and carrying handles (36).

## Patentansprüche

1. Schwimmende Bahre, insbesondere zur Rettung Verletzter auf See, des Typs, der ein mit der Hubschrauberwinde hochziehbares Stahlgestell (1) umfaßt, das eine Platte (2) aus Kompositmaterial trägt, welche die Schwimmfähigkeit des Ganzen sicherstellt,
**dadurch gekennzeichnet,**
daß die Platte (2) und das Gestell (1) in ihrem Mittelteil gelenkig verbunden sind (27, 6), damit das Ganze in Längsrichtung zusammengeklappt werden kann.

2. Schwimmende Bahre nach Anspruch 1, dadurch gekennzeichnet, daß das Metallgestell (1) im wesentlichen gebildet wird durch ein steifes Hauptrohr (3), das in Höhe des Kopfes des Verletzten gebogen ist und dessen beiden Zweige (5) sich bis in Höhe der Füße im wesentlichen parallel erstrecken, wobei jeder der Zweige (5) dieses Rohrs (3) in seinem Mittelteil mit einem Gelenk (6) versehen ist und mit einer Blockierungseinrichtung (9-10) dieses Gelenks (6), die ermöglicht, das Gestell in der aufgeklappten Stellung zu versteifen.

3. Schwimmende Bahre nach Anspruch 2, dadurch gekennzeichnet, daß das Gelenk (6) gebildet wird durch eine Anlenkstange (7), die mittels einer Achse (8) mit jedem Teilstück des Zweigs (5) verbunden ist, während die Blockierungseinrichtung gebildet wird durch einen Schiebering (9), der auf einem der Teilstücke des Zweigs gleiten kann und auf einen auf dem anderen Teilstück des Zweigs vorgesehenen Außengewindering (10) geschraubt werden kann und dabei die Anlenkstange (7) einspannt.

4. Schwimmende Bahre nach einem der Ansprüche 1 bis 3, dadurch gekennzeichnet, das die Kompositmaterialplatte (2) durch zwei steife Teile (25, 26) gebildet wird, die miteinander verbunden sind durch zwei Gelenke (27), angeordnet an den Seiten, wobei eine Blockierungseinrichtung (30) dieser Gelenke (27) vorgesehen ist, um besagte Platte (2) in der aufgeklappten Stellung zu versteifen.

5. Schwimmende Bahre nach Anspruch 4, dadurch gekennzeichnet, daß das Gelenk (27) gebildet wird durch eine Anlenkstange (28), schwenkbar an jedem der Plattenteilstücke (25, 26) angebracht mittels einer Achse (29), während die Blockierungseinrichtung gebildet wird durch ein U-Profil (30), das verschiebbar ist und eingreift in die benachbarten Ränder der beiden Plattenteile (25, 26) beiderseits des Gelenks (27).

6. Schwimmende Bahre nach einem der Ansprüche 2 bis 5, dadurch gekennzeichnet, daß die Kompositmaterialplatte (2) sich anpaßt an die Form des Hauptrohrs (3) des Gestells (1) und eine vollkommen ebene Oberseite aufweist, während ihre Unterseite in Höhe des Kopfes mit einer Verstärkung (31) versehen ist, die sich in Richtung Füße durch zwei parallele Längsgrate (32) fortsetzt.

7. Schwimmende Bahre nach einem der Ansprüche 2 bis 6, dadurch gekennzeichnet, daß die Kompositmaterialplatte (2) lösbar an dem Metallgestell (1) befestigt ist durch eine in der Stirnseite vorgesehene Vertiefung, die am gebogenen Teil (4) des Hauptrohrs (3) zum Eingriff kommt, und durch zwei Stifte (34), gehalten durch das Gestell (1) und eingreifend in seitliche Bohrungen (33), die zu diesem Zweck in der Platte (2) in Höhe der Füße vorgesehen sind.

8. Schwimmende Bahre nach einem der Ansprüche 2 bis 7, dadurch gekennzeichnet, das das Metallgestell (1) auf seiner Unterseite versehen ist mit einem Sekundärrohr (11) von kleinerem Durchmesser, das mit dem Hauptrohr verbunden ist durch Verbindungsrohre (12) und sich parallel zu diesem längs seiner beiden Zweige (5) erstreckt, um zwei Schlittenkufen zu bilden, wobei dieses Sekundärrohr in Höhe jedes Gelenks (6) des Hauptrohrs (3) unterbrochen ist (13).

9. Schwimmende Bahre nach einem der Ansprüche 2 bis 8, dadurch gekennzeichnet, daß sie einen Kopfschutz umfaßt, gebildet durch einen Bogen (15), an dem Gestell (1) befestigt in Höhe des gebogenen Teils (4) des Hauptrohrs (3) und mit diesem gebogenen Teil (4) verbunden durch Verbindungsrohre (16).

10. Schwimmende Bahre nach einem der Ansprüche 2 bis 9, dadurch gekennzeichnet, daß sie außerdem eine Fußauflage (17) umfaßt, in Muffen (18) gleitend angebracht, die am Gestell (1) in Höhe der Enden der beiden Zweige (5) des Hauptrohrs (1) befestigt sind, wobei eine Verriegelungseinrichtung vorgesehen ist, um diese Fußunterlage (17) zu blockieren, entweder in ihrer herausgezogenen Stellung oder ihrer hineingeschobenen Stellung.

11. Schwimmende Bahre nach einem der Ansprüche 2 bis 10, dadurch gekennzeichnet, daß sie außerdem in Höhe der Füße und des Kopfes herausziehbare Handgriffe (22, 23) umfaßt, die ermöglichen, die Bahre umzuwandeln in eine Tragbahre, wobei die Handgriffe am Kopfende (22) in Muffen (24) gleitend angebracht sind, die an dem Hauptrohr (3) des Gestells (1) befestigt sind, beiderseits des gebogenen Teils (4), während die Handgriffe am Fußende direkt in den Enden der beiden parallelen Zweige (5) dieses Hauptrohrs (3) gleitend montiert sind.

12. Schwimmende Bahre nach einem der Ansprüche 1 bis 11, dadurch gekennzeichnet, daß die Platte aus Kompositmaterialplatte (2) mit Gurten bzw. Riemen (35) zum Festschnallen des Verletzten und mit Transporthandgriffen (36) ausgestattet ist.
